# EUROPÄISCHE PATENTSCHRIFT

(11) **EP 2 565 468 B1**
(45) Veröffentlichungstag und Bekanntmachung des Hinweises auf die Patenterteilung: **29.07.2015**
(21) Anmeldenummer: 11007100.8
(22) Anmeldetag: 01.09.2011
(51) Int. Cl.: F15B 1/027

(54) **Ventilanordnung**
Valve assembly
Agencement de vannes

(43) Veröffentlichungstag der Anmeldung: 06.03.2013
(73) Patentinhaber: Carl Freudenberg KG, 69469 Weinheim (DE)
(72) Erfinder: Pippes, Thomas, 56130 Bad Ems (DE)

(56) Entgegenhaltungen:
- WO-A1-2007/035997
- DE-A1- 4 112 065
- DE-A1-102009 050 847
- US-A- 2 900 960

## Beschreibung

### Technisches Gebiet

Die Erfindung betrifft eine Verwendung einer Ventilanordnung gemäß dem Oberbegriff des Patentanspruchs 1.

### Stand der Technik

Die US 2 900 960 A zeigt eine Ventilanordnung, bei welcher einzelne Teile in den Speicher integriert sind.

Aus dem Stand der Technik sind bereits Kraftfahrzeuge mit Automatikgetrieben bekannt. Diese Kraftfahrzeuge werden zunehmend mit einer Start- /Stopp-Funktion angeboten.

Vor diesem Hintergrund werden konventionelle Automatikgetriebe, die eine mechanisch angetriebene Ölpumpe umfassen, mit einer Start-/ Stopp-Funktion ausgerüstet.

Um einen schnelleren und komfortableren Anfahrvorgang zu ermöglichen, ist es notwendig, zum Anfahren benötigte Schaltelemente in der Startphase des Motors mit Hydrauliköl zu versorgen.

Hierzu kann insbesondere ein Hydrospeicher eingesetzt werden, welcher über eine Getriebehauptpumpe befüllt wird und bei Bedarf sein gespeichertes Ölvolumen freigibt.

Durch die Offenlegungsschrift DE 10 2009 050 847 A1 ist eine Vorrichtung zum impulsartigen Freigeben einer in einem Speicher bevoratbaren Fluidmenge bekannt geworden.

In dieser Vorrichtung wird eine Ventilanordnung verwendet, welche aus einem elektromagnetischen Sitzventil und einem Rückschlagventil besteht. Mit dieser Ventilanordnung soll eine leckagefreie Steuerung einer Kolbenposition und ein impulsartiges Freigeben einer in einem Speicher bevoratbaren Fluidmenge ermöglicht werden.

Hierbei ist nachteilig, dass ein direkt gesteuertes Sitzventil verwendet wird.

Sobald hohe Volumenströme benötigt werden, muss das Sitzventil entsprechend große Durchflussquerschnitte aufweisen. Dies führt zu hohen Schaltkräften und einem großen und teuren Magnetsystem.

Insbesondere bei einer Verwendung der Ventilanordnung in einem Automatikgetriebe zur Realisierung einer Start- /Stopp-Funktion treten hohe Volumenströme auf.

Die bekannte Ventilanordnung ist daher nur wenig geeignet, in einem Automatikgetriebe zur Realisierung einer Start- /Stopp-Funktion verwendet zu werden, da sie einen großen Bauraum beanspruchen und hohe Kosten verursachen würde.

Eine ähnliche Ventilanordnung ist auch aus WO 2007/035997 A1 bekannt.

### Darstellung der Erfindung

Der Erfindung liegt daher die Aufgabe zugrunde, eine Ventilanordnung anzugeben, welche bei kompakter und kostengünstiger Bauweise in einem Automatikgetriebe zur Realisierung einer Start- /Stopp-Funktion verwendet werden kann.

Die vorliegende Erfindung löst die zuvor genannte Aufgabe durch die Merkmale des Patentanspruchs 1.

Erfindungsgemäß ist erkannt worden, dass durch eine solche Ventilanordnung ein sehr kleines und somit kostengünstiges elektromagnetisches Sitzventil, vorzugsweise ein Mikroventil, als Vorsteuerventil verwendet werden kann, da nur ein geringer Steuervolumenstrom, nämlich die kleinere Fluidmenge, über das Sitzventil fließt. Weiter ist erkannt worden, dass der benötigte Steuervolumenstrom aus dem Speicher selbst entnommen werden kann. So ist eine Eigenversorgung des Sitzventils ermöglicht. Vorteilhaft kann auf eine weitere Druckquelle verzichtet werden. Insoweit ist eine Ventilanordnung angegeben, welche bei kompakter und kostengünstiger Bauweise in einem Automatikgetriebe zur Realisierung einer Start- /Stopp-Funktion verwendet werden kann.

Die Ventilanordnung weist einzelne Teile auf, welche in den Speicher integriert sind. Hierdurch ist eine kompakt bauende Ventilanordnung realisiert.

Der Speicher ist als Kolbenspeicher ausgestaltet, welcher eine Bodenplatte aufweist, in welche die Teile integriert sind. Die Bodenplatte kann nach einer Vormontage problemlos durch eine Umbördelung formschlüssig mit dem Kolbenspeicher verbunden werden. Vor diesem Hintergrund ist auch denkbar, die Bodenplatte mit integrierter Ventilanordnung mit dem zylindrischen, einseitig offenen Gehäuse des Kolbenspeichers zu verschrauben. Ein Vorteil bei dieser Lösung ist die hohe Modularität zu einem bestehenden Kolbenspeicherproduktprogramm.

Folglich ist die eingangs genannte Aufgabe gelöst.

Die größere Fluidmenge könnte mindestens das 1, 5fache Volumen der kleineren Fluidmenge aufweisen. Hierdurch kann ein sehr kompaktes, klein bauendes Sitzventil verwendet werden.

Der Speicher könnte sowohl mit dem Sitzventil als auch mit dem Rückschlagventil fluidleitend verbunden sein. Durch diese konkrete Ausgestaltung kann eine kleinere Fluidmenge durch eine Bypassleitung zum Sitzventil geleitet werden, wobei eine größere Fluidmenge durch das Rückschlagventil zu einem Verbraucher geführt werden kann.

Vom Speicher könnte eine erste Leitung zum Sitzventil führen und eine zweite Leitung zum Rückschlagventil führen, wobei die durch die erste Leitung geführte kleinere Fluidmenge auf einen Steuerkolben drückt, welcher das Rückschlagventil öffnet, so dass eine größere Fluidmenge durch das Rückschlagventil abfließen kann. Ein Steuerkolben kann durch geeignete Dimensionierung auf ein weiteres geeignet dimensioniertes Bauteil zuverlässig und störunanfällig Druck ausüben.

Vor diesem Hintergrund könnte der Steuerkolben an einem Hauptkolben kleinerer druckbeaufschlagter Querschnittsfläche anliegen. Durch diese konkrete Ausgestaltung wirkt der Steuerkolben, sobald dieser mit Druck beaufschlagt wird, auf den Hauptkolben mit einer Kraft derart ein, dass dieser bewegt wird. Diese Kraft lässt sich anhand der Flächenverhältnisse der mit Druck beaufschlagten Flächen präzise einstellen.

Im Hauptkolben könnte eine Nadel aufgenommen sein, welche an einer federbelasteten Kugel des Rückschlagventils anliegt. Die Kugel kann mittels der Nadel gegen die Kraft einer Feder bewegt werden. Durch Bewegung der Kugel wird das Rückschlagventil geöffnet, so dass die größere Fluidmenge zu einem Verbraucher abfließen kann.

Vor diesem Hintergrund könnte das Rückschlagventil mit einer Drossel verbunden sein oder zusammenwirken, welche in einer Fließrichtung eines Fluids einen Widerstand für das Fluid entfaltet und welche in der entgegengesetzten Fließrichtung keinen Widerstand für das Fluid entfaltet. Die Drossel kann so in einer Fließrichtung durchflussdämpfend wirken. Das Rückschlagventil könnte zwischen einer Drossel und dem Speicher angeordnet sein.

Die Drossel könnte durch das Sitzventil von der einen Fließrichtung in die andere Fließrichtung schaltbar sein. Hierdurch kann durch das Sitzventil eingestellt werden, ob eine Fluidmenge rasch und ohne größeren Widerstand aus dem Speicher abgeführt wird, oder ob dieser durch eine externe Pumpe mit einem definierten Volumenstrom befüllt wird.

Die Drossel könnte in Abhängigkeit von der Fließrichtung des Fluids selbständig einen Widerstand für das Fluid auf- oder abbauen. Hierdurch kann auf eine Verbindung zum Sitzventil verzichtet werden.

Vor diesem Hintergrund könnte der Speicher über die Drossel mit Fluid befüllbar sein. Das Fluid, vorzugsweise ein Hydrauliköl, kann von einer externen Pumpe in den Speicher eingefüllt werden. Im Speicher kann hierdurch ein Druck erzeugt werden.

Die Teile könnten in einem Winkel von 90° zur Längsachse des Speichers angeordnet sein. Diese Anordnung ist besonders platzsparend.

Der Speicher könnte eine Bodenplatte aufweisen, welche mit diesem formschlüssig verbunden ist. Ein Formschluss kann kostengünstig hergestellt werden.

Das Sitzventil könnte elektromagnetisch betätigbar sein. So ist eine Ansteuerung durch ein elektrisches Steuergerät möglich.

Das als Vorsteuerventil ausgestaltete Sitzventil könnte als 2/2-Wege-Sitzventil oder als 3/2-Wege-Sitzventil ausgestaltet sein. Ein 2/2-Wege-Sitzventil ist kostengünstig. Ein 3/2-Wege-Stizventil ermöglicht eine Einsparung von Fluidverbindungen, insbesondere von Spiralnuten in einem Steuerkolben.

Als Vorsteuerventil Ist prinzipiell auch eine andere Ventilgattung als ein Sitzventil einsetzbar. In einer denkbaren Ausführung kann auch ein Schieberventil anstelle eines Sitzventils eingesetzt werden.

Es gibt nun verschiedene Möglichkeiten, die Lehre der vorliegenden Erfindung in vorteilhafter Weise auszugestalten und weiterzubilden. Dazu ist einerseits auf die nachgeordneten Ansprüche, andererseits auf die nachfolgende Erläuterung bevorzugter Ausführungsbeispiele der erfindungsgemäßen Ventilanordnung anhand der Zeichnung zu verweisen.

In Verbindung mit der Erläuterung der bevorzugten Ausführungsbeispiele anhand der Zeichnung werden auch im Allgemeinen bevorzugte Ausgestaltungen und Weiterbildungen der Lehre erläutert.

### Kurzbeschreibung der Zeichnung

In der Zeichnung zeigen
- Fig. 1: einen schematischen Schaltplan der Ventilanordnung,
- Fig. 2: in einer Schnittzeichnung ein erstes Ausführungsbeispiel der Ventilanordnung, wobei zumindest das Rückschlagventil in einer umbördelten Bodenplatte eines Kolbenspeichers integriert ist, und
- Fig. 3: in einer Schnittzeichnung ein zweites Ausführungsbeispiel der Ventilanordnung, wobei zumindest das Rückschlagventil in einer Bodenplatte eines Kolbenspeichers integriert ist, welche mit dem Gehäuse des Kolbenspeichers verschraubt ist.

### Ausführung der Erfindung

Fig. 1 zeigt einen schematischen Schaltplan einer Ventilanordnung, umfassend einen Speicher 1, der ein druckbeaufschlagtes Fluid, vorzugsweise ein Hydrauliköl, enthält, ein Sitzventil 2 und ein Rückschlagventil 3, wobei das Sitzventil 2 derart betätigbar ist, dass eine Fluidmenge aus dem Speicher 1 austritt.

Das Sitzventil 2 ist als Vorsteuerventil ausgestaltet und derart mit dem Speicher 1 verbunden, dass bei geöffnetem Sitzventil 2 eine kleinere Fluidmenge über das Sitzventil 2 fließt, welche steuert, dass eine größere Fluidmenge über das Rückschlagventil 3 aus dem Speicher 1 abfließt.

Die größere Fluidmenge weist mindestens das 1, 5-fache Volumen der kleineren Fluidmenge auf. Der Speicher 1 ist sowohl mit dem Sitzventil 2 als auch mit dem Rückschlagventil 3 fluidleitend verbunden. Das Rückschlagventil 3 ist zwischen einer Drossel 10 und dem Speicher 1 angeordnet.

Das Rückschlagventil 3 ist mit der Drossel 10 verbunden oder wirkt mit dieser zusammen. Die Drossel 10 entfaltet in einer Fließrichtung eines Fluids einen Widerstand für das Fluid und entfaltet in der entgegengesetzten Fließrichtung nahezu keinen Widerstand für das Fluid.

Die Drossel 10 wird durch das Sitzventil 2 von der einen Fließrichtung in die andere Fließrichtung geschaltet. Denkbar ist jedoch auch, dass die Drossel 10 in Abhängigkeit von der Fließrichtung des Fluids selbständig einen Widerstand für das Fluid auf- oder abbaut.

Der Speicher 1 ist über die Drossel 10 mit Fluid befüllbar. Das Sitzventil 2 ist elektromagnetisch betätigbar. Das als Vorsteuerventil ausgestaltete Sitzventil 2 ist als 2/2-Wege-Sitzventil oder als 3/2-Wege-Sitzventil ausgestaltet.

Fig. 2 zeigt ein erstes Ausführungsbeispiel einer zuvor schematisch beschriebenen Ventilanordnung.

Vom Speicher 1 führt eine erste Leitung 4 zum Sitzventil 2 und eine zweite Leitung 5 zum Rückschlagventil 3, wobei die durch die erste Leitung 4 geführte kleinere Fluidmenge auf einen Steuerkolben 6 drückt, welcher das Rückschlagventil 3 öffnet, so dass eine größere Fluidmenge durch das Rückschlagventil 3 abfließen kann. Der Steuerkolben 6 liegt an einem Hauptkolben 7 kleinerer druckbeaufschlagter Querschnittsfläche an.

Im Hauptkolben 7 ist eine Nadel 8 aufgenommen, welche an einer federbelasteten Kugel 9 des Rückschlagventils 3 anliegt.

Das Rückschlagventil 3 ist im Speicher 1 integriert. Der Speicher 1 ist als Kolbenspeicher ausgestaltet, welcher eine umbördelte Bodenplatte 11 aufweist, in welcher das Rückschlagventil 3 integriert ist. Das Sitzventil 2 kann ebenfalls in die Bodenplatte 11 integriert sein.

Im Speicher 1 ist als Fluid ein Hydrauliköl aufgenommen, welches durch eine Drossel 10 in einer Fließrichtung zu einem Verbraucher abgeführt werden kann. Diese Entleerung des Speichers 1 zum Verbraucher erfolgt jedoch ungedrosselt.

Fig. 3 zeigt ein weiteres Ausführungsbeispiel der in Fig. 1 schematisch beschriebenen Ventilanordnung.

Das Rückschlagventil 3 ist in den Speicher 1 integriert. Der Speicher 1 ist als Kolbenspeicher ausgestaltet, welcher eine verschraubte Bodenplatte 11' aufweist, in welche das Rückschlagventil 3 integriert ist. In der Bodenplatte 11' ist eine Schraube 12 aufgenommen, durch welche die Federbeaufschlagung der Kugel 9 durch die Feder 13 einstellbar ist. Das Sitzventil 2 kann ebenfalls in die Bodenplatte 11' integriert sein.

Der Kolbenspeicher gemäß Fig. 2 und Fig. 3 weist einen Kolben 14 auf, der einen Fluidraum 15, in dem ein Hydrauliköl aufgenommen ist, von einem Gasraum 16 abtrennt. Das Gehäuse 17 des Kolbenspeichers ist einseitig offen ausgebildet, wobei die offene Seite von der Bodenplatte 11, 11' verschlossen ist.

Die Funktionsweise der zuvor beschriebenen Ventilanordnungen mit einer Vorsteuerungsfunktion werden nachfolgend beschrieben:

Eine Ventilanordnung besteht aus einem elektromagnetischen Sitzventil 2, einem hydraulisch entsperrbaren Rückschlagventil 3 und einer schaltbaren Drossel 10. Das entsperrbare Rückschlagventil 3 ist derart angeordnet, dass es einen freien Zufluss in den Speicher 1 ermöglicht. In Abflussrichtung wirkt das Rückschlagventil 3 sperrend.

Beim Befüllen des Speichers 1 fließt ein Eingangsvolumenstrom über die Drossel 10, wodurch eine Drosselwirkung und ein kontrolliertes Befüllen des Fluidraums 15 erreicht wird. Die Befüllung des Speichers 1 erfolgt über das Rückschlagventil 3.

Um eine Fluidmenge aus dem Speicher 1 entnehmen zu können, wird das elektromagnetische Sitzventil 2 in Durchflussstellung geschaltet. Die über das Sitzventil 2 fließende kleinere Fluidmenge bzw. der herrschende Druck im Speicher 1 wirkt nun auf eine Entsperrvorrichtung des Rückschlagventils 3, wodurch das Rückschlagventil 3 entsperrt und durchflossen werden kann.

Gleichzeitig wird durch die Betätigung des Stitzventils 3 die Drossel 10 in Richtung eines freien Durchflusses geschaltet, um eine möglichst verlustfreie Entleerung des Speichers 1 zu erreichen.

Fig. 2 zeigt eine besonders vorteilhafte Ventilanordnung. Der Speicher 1 ist als Kolbenspeicher ausgeführt. Es versteht sich, dass jegliche andere Bauform eines Hydrospeichers verwendet werden kann. Die offene Seite eines zylindrischen Gehäuses 17 ist durch eine zylindrische Bodenplatte 11 druckdicht verschlossen, in welche Teile der Ventilanordnung integriert sind.

Teile der Ventilanordnung, nämlich das Rückschlagventil 3, der Steuerkolben 6 und der Hauptkolben 7, sind vorzugsweise in einem Winkel von 90° zur Längsachse des zylindrischen Gehäuses 17 angeordnet. Der Kolben 14 ist hierbei längs der Längsachse beweglich. Die Bodenplatte 11 ist durch einen Fügeprozess, vorzugsweise eine formschlüssige Bördelverbindung, mit dem Gehäuse 17 verbunden.

Das Rückschlagventil 3 ist sehr kostengünstig durch eine federvorgespannte Kugel 9, nämlich eine Wälzlagerkugel, in einem konusförmigen Ventilsitz realisiert. Über eine Nadel 8 im Hauptkolben 7, welcher vorzugsweise als Nadelrolle ausgeführt ist, kann die Kugel 9 vom Ventilsitz abgehoben und somit das Rückschlagventil 3 entsperrt werden.

Im Hauptkolben 7 ist des Weiteren die Funktion der schaltbaren Drossel 10 in Form von Radialbohrungen 18 und einer Ringnut 19 realisiert. In einer Sperrstellung des Rückschlagventils 3, wie dargestellt, sind die Radialbohrungen 18 teilweise oder vollständig von einer Wandung der Schieberbohrung 20 verdeckt. Durch eine in Fig. 2 nicht konkret dargestellte teilweise Verdeckung der Radialbohrungen 18 wird eine Drosselwirkung entfaltet.

Die Drosselwirkung wird beim Befüllen des Speichers 1 über die Größe einer Ringfläche eingestellt. Die Ringfläche wird durch den Durchmesser der Schieberbohrung 20 und eine Verjüngung des Hauptkolbens 7 im Bereich der Radialbohrungen 18 bestimmt.

In einer Stellung, in welcher der Speicher 1 in Richtung eines Verbrauchers entladen wird, wird infolge einer Axialbewegung des Hauptkolbens 7 eine querschnittsgroße Verbindung zu der Ringnut 19, nämlich einer Steuernut, freigegeben. Die Verbindung wird durch die Radialbohrungen 18 bestimmt. Die Ringnut 19 ist mit einem Verbraucher bzw. einer Pumpe verbindbar. Das Fluid kann in der vorgenannten Stellung in Fließrichtung zum Verbraucher aus dem Speicher 1 entweichen.

Zum Entladen des Speichers 1 wird das elektromagnetische Sitzventil 2 in Durchflussstellung geschaltet. Der herrschende Druck im Fluidraum 15 des Speichers 1 wirkt nun auf die Stirnseite 21 des Steuerkolbens 6.

Die gegenüberliegende Stirnseite und die Rückseite des Hauptkolbens 7, welche am Steuerkolben 6 anliegt, sind über eine weitere Ringnut 23 mit einem externen Tank verbunden. Dadurch entsteht eine Axialkraft des Steuerkolbens 6, welche auf den Hauptkolben 7 und über die Nadel 8 auf die Kugel 9 des Rückschlagventils 3 wirkt.

Da die druckwirksame Fläche des Steuerkolbens 6 größer als die durch die Kugel 9 und den Ventilsitz resultierende Dichtfläche ist, ergibt sich eine Kraftresultierende, welche die Ventilanordnung in Durchflussstellung schaltet.

An der Umfangsfläche des Steuerkolbens 6 ist eine Spiralnut 22 vorgesehen, um eine Verbindung zwischen einem Raum zwischen dem Sitzventil 2 und dem Steuerkolben 6 und der weiteren Ringnut 23 herzustellen.

Das elektromagnetische Sitzventil 2 kann ebenfalls in der Bodenplatte 11, 11' des Speichers 1 angeordnet sein.

Hinsichtlich weiterer vorteilhafter Ausgestaltungen und Weiterbildungen der erfindungsgemäßen Lehre wird einerseits auf den allgemeinen Teil der Beschreibung und andererseits auf die beigefügten Patentansprüche verwiesen.

## Patentansprüche

1. Verwendung einer Ventilanordnung, umfassend einen Speicher (1), der ein druckbeaufschlagtes Fluid enthält, ein Sitzventil (2) und ein Rückschlagventil (3), wobei das Sitzventil (2) derart betätigbar ist, dass eine Fluidmenge aus dem Speicher (1) austritt, und wobei das Sitzventil (2) als Vorsteuerventil ausgestaltet ist und derart mit dem Speicher (1) verbunden ist, dass bei geöffnetem Sitzventil (2) eine kleinere Fluidmenge über das Sitzventil (2) fließt, welche steuert, dass eine größere Fluidmenge über das Rückschlagventil (3) aus dem Speicher (1) abfließt, in einem Automatikgetriebe zur Realisierung einer Start-Stopp-Funktion, wobei die Ventilanordnung **gekennzeichnet ist durch** eine Integration einzelner Teile in den Speicher (1), wobei der Speicher (1) als Kolbenspeicher ausgestaltet ist, welcher eine Bodenplatte (11, 11') aufweist, in welche die Teile integriert sind.

2. Verwendung nach Anspruch 1, **dadurch gekennzeichnet, dass** der Speicher (1) sowohl mit dem Sitzventil (2) als auch mit dem Rückschlagventil (3) fluidleitend verbunden ist.

3. Verwendung nach Anspruch 1 oder 2, **dadurch gekennzeichnet, dass** vom Speicher (1) eine erste Leitung (4) zum Sitzventil (2) führt und eine zweite Leitung (5) zum Rückschlagventil (3) führt, wobei die durch die erste Leitung (4) geführte kleinere Fluidmenge auf einen Steuerkolben (6) drückt, welcher das Rückschlagventil (3) öffnet, so dass eine größere Fluidmenge durch das Rückschlagventil (3) abfließen kann.

4. Verwendung nach Anspruch 3, **dadurch gekennzeichnet, dass** der Steuerkolben (6) an einem Hauptkolben (7) kleinerer druckbeaufschlagter Querschnittsfläche anliegt.

5. Verwendung nach Anspruch 4, **dadurch gekennzeichnet, dass** im Hauptkolben (7) eine Nadel (8) aufgenommen ist, welche an einer federbelasteten Kugel (9) des Rückschlagventils (3) anliegt.

6. Verwendung nach einem der voranstehenden Ansprüche, **dadurch gekennzeichnet, dass** das Rückschlagventil (3) mit einer Drossel (10) verbunden ist oder zusammenwirkt, welche in einer Fließrichtung eines Fluids einen Widerstand für das Fluid entfaltet und welche in der entgegengesetzten Fließrichtung keinen Widerstand für das Fluid entfaltet.

7. Verwendung nach Anspruch 6, **dadurch gekennzeichnet, dass** die Drossel (10) durch das Sitzventil (2) von der einen Fließrichtung in die andere Fließrichtung schaltbar ist.

8. Verwendung nach Anspruch 6, **dadurch gekennzeichnet, dass** die Drossel (10) in Abhängigkeit von der Fließrichtung des Fluids selbständig einen Widerstand für das Fluid auf- oder abbaut.

9. Verwendung nach einem der Ansprüche 6 bis 8, **dadurch gekennzeichnet, dass** der Speicher (1) über die Drossel (10) mit Fluid befüllbar ist.

10. Verwendung nach einem der voranstehenden Ansprüche, **dadurch gekennzeichnet, dass** die Teile in einem Winkel von 90° zur Längsachse des Speichers (1) angeordnet sind.

11. Verwendung nach einem der voranstehenden Ansprüche, **dadurch gekennzeichnet, dass** der Speicher (1) eine Bodenplatte (11) aufweist, welche mit diesem formschlüssig verbunden ist.

12. Verwendung nach einem der voranstehenden Ansprüche, **dadurch gekennzeichnet, dass** das Sitzventil (2) elektromagnetisch betätigbar ist.

13. Verwendung nach einem der voranstehenden Ansprüche, **dadurch gekennzeichnet, dass** das als Vorsteuerventil ausgestaltete Sitzventil (2) als 2/2-Wege-Sitzventil oder als 3/2-Wege-Sitzventil ausgestaltet ist.

## Claims

1. Use of a valve arrangement, comprising an accumulator (1) which contains a pressurized fluid, a seat valve (2) and a non-return valve (3), the seat valve (2) being actuable in such a way that a fluid quantity emerges from the accumulator (1), and the seat valve (2) being configured as a pilot control valve and being connected to the accumulator (1) in such a way that, with the seat valve (2) open, a smaller fluid quantity flows via the seat valve (2) causing a larger fluid quantity to flow out of the accumulator (1) via the non-return valve (3), in an automatic gearbox for carrying out a start-stop function, the valve arrangement being **characterized by** an integration of individual parts into the accumulator (1), the accumulator (1) being configured as a piston accumulator having a bottom plate (11, 11') into which the parts are integrated.

2. Use according to Claim 1, **characterized in that** the accumulator (1) is connected in a fluid-conducting manner both to the seat valve (2) and to the non-return valve (3).

3. Use according to Claim 1 or 2, **characterized in that** a first line (4) leads from the accumulator (1) to the seat valve (2) and a second line (5) leads to the non-return valve (3), the smaller fluid quantity led through the first line (4) pressing onto a control piston (6) which opens the non-return valve (3), so that a larger fluid quantity can flow out through the non-return valve (3).

4. Use according to Claim 3, **characterized in that** the control piston (6) bears against a main piston (7) with a smaller pressure-loaded cross-sectional area.

5. Use according to Claim 4, **characterized in that** the main piston (7) accommodates a needle (8) which bears against a spring-loaded ball (9) of the non-return valve (3).

6. Use according to one of the preceding claims, **characterized in that** the non-return valve (3) is connected to or cooperates with a throttle (10) which in one direction of flow of a fluid exerts resistance for the fluid and in the opposite direction of flow exerts no resistance for the fluid.

7. Use according to Claim 6, **characterized in that** the throttle (10) can be switched from one direction of flow to the other direction of flow by means of the seat valve (2).

8. Use according to Claim 6, **characterized in that** the throttle (10) automatically builds up or breaks down resistance for the fluid as a function of the direction of flow of the fluid.

9. Use according to one of Claims 6 to 8, **characterized in that** the accumulator (1) can be filled with fluid via the throttle (10).

10. Use according to one of the preceding claims, **characterized in that** the parts are arranged at an angle of 90° to the longitudinal axis of the accumulator (1).

11. Use according to one of the preceding claims, **characterized in that** the accumulator (1) has a bottom plate (11) which is connected positively to this.

12. Use according to one of the preceding claims, **characterized in that** the seat valve (2) can be actuated electromagnetically.

13. Use according to one of the preceding claims, **characterized in that** the seat valve (2) configured as a pilot control valve is configured as a 2/2-way seat valve or as a 3/2-way seat valve.

## Revendications

1. Application d'un agencement de vannes, comprenant un accumulateur (1) contenant un fluide alimenté en pression, une vanne à siège (2) et une vanne de retenue (3), la vanne à siège (2) pouvant être actionnée de telle sorte qu'une quantité de fluide sort de l'accumulateur (1) et la vanne à siège (2) prenant la forme d'une vanne de précommande et étant reliée de telle sorte à l'accumulateur (1) qu'en présence d'une vanne à siège (2) ouverte, une quantité de fluide moindre s'écoule via la vanne à siège (2) qui commande qu'une quantité de fluide plus importante sorte de l'accumulateur (1) via la vanne de retenue (3), dans une boîte de vitesses automatique afin de réaliser une fonction de départ/arrêt, l'agencement de vannes étant **caractérisée par** une intégration des parties individuelles dans l'accumulateur (1), l'accumulateur (1) prenant la forme d'un accumulateur à piston comportant une plaque de fond (11, 11') dans laquelle les parties sont intégrées.

2. Application selon la revendication 1, **caractérisée en ce que** l'accumulateur (1) est relié de façon fluide-conductrice tant à la vanne à siège (2) qu'à la vanne de retenue (3).

3. Application selon la revendication 1 ou 2, **caractérisée en ce qu'**une première conduite (4) conduit à la vanne à siège (2) en partant de l'accumulateur (1) et qu'une deuxième conduite (5) conduit à la vanne de retenue (3), la plus petite quantité de fluide guidée par la première conduite (4) appuyant sur un piston de commande (6) ouvrant la vanne de retenue (3), de sorte qu'une plus grande quantité de fluide puisse sortir à travers la vanne de retenue (3).

4. Application selon la revendication 3, **caractérisée en ce que** le piston de commande (6) repose contre un piston principal (7) d'une plus petite surface de section transversale alimentée en pression.

5. Application selon la revendication 4, **caractérisée en ce qu'**une aiguille (8) est logée dans le piston principal (7), ladite aiguille reposant contre une sphère (9) chargée par ressort de la vanne de retenue (3).

6. Application selon l'une quelconque des revendications précédentes, **caractérisée en ce que** la vanne de retenue (3) est reliée ou interagit avec un étranglement (10) déployant une résistance au fluide dans une direction d'écoulement d'un fluide et ne déployant aucune résistance au fluide dans la direction d'écoulement opposée.

7. Application selon la revendication 6, **caractérisée en ce que** l'étranglement (10) peut être commuté par la vanne à siège (2) de la première direction d'écoulement dans l'autre direction d'écoulement.

8. Application selon la revendication 6, **caractérisée en ce que** l'étranglement (10) accumule ou libère automatiquement une résistance au fluide en fonction de la direction d'écoulement du fluide.

9. Application selon l'une quelconque des revendications 6 à 8, **caractérisée en ce que** l'accumulateur (1) peut être rempli de fluide via l'étranglement (10).

10. Application selon l'une quelconque des revendications précédentes, **caractérisée en ce que** les parties sont disposées selon un angle de 90° par rapport à l'axe longitudinal de l'accumulateur (1).

11. Application selon l'une quelconque des revendications précédentes, **caractérisée en ce que** l'accumulateur (1) comporte une plaque de fond (11) reliée à lui par complémentarité de formes.

12. Application selon l'une quelconque des revendications précédentes, **caractérisée en ce que** la vanne à siège (2) peut être actionnée de façon électromagnétique.

13. Application selon l'une quelconque des revendications précédentes, **caractérisée en ce que** la vanne à siège (2) servant de vanne de précommande prend la forme d'une vanne à siège à 2/2 voies ou d'une vanne à siège à 3/2 voies.
